# EUROPÄISCHE PATENTSCHRIFT

(11) **EP 4 127 483 B1**
(45) Veröffentlichungstag und Bekanntmachung des Hinweises auf die Patenterteilung: **21.01.2026**
(21) Anmeldenummer: 21706231.4
(22) Anmeldetag: 16.02.2021
(51) Int. Cl.: F04D 19/00, E21F 1/00, F04D 29/60, F04D 29/54

(54) **STRAHLVENTILATOR ZUR BELÜFTUNG VON TUNNELN, STRAHLVENTILATORSYSTEM UND VERFAHREN**
JET VENTILATOR FOR VENTILATING TUNNELS, JET VENTILATOR SYSTEM AND METHOD
VENTILATEUR À JET POUR LA VENTILATION DE TUNNELS, SYSTÈME DE VENTILATEUR À JET ET PROCÉDÉ

(30) Priorität: 23.03.2020 DE 102020107955
(43) Veröffentlichungstag der Anmeldung: 08.02.2023
(73) Patentinhaber: W & S Management GmbH & Co. KG, 25421 Pinneberg (DE)
(72) Erfinder: WITT, Karsten, 25421 Pinneberg (DE)
(74) Vertreter: VKK Patentanwälte PartG mbB
(86) Internationale Anmeldenummer: PCT/EP2021/053720
(87) Internationale Veröffentlichungsnummer: WO 2021/190820

(56) Entgegenhaltungen:
- WO-A1-2010/046668
- WO-A1-2018/203023
- CN-A- 103 104 553
- US-A1- 2014 299 402

## Beschreibung

Die Erfindung betrifft einen Strahlventilator zur Belüftung von Tunneln, insbesondere von Straßentunneln, ein Strahlventilatorsystem und ein Verfahren zur Herstellung eines Strahlventilators zur Belüftung von Tunneln.

Strahlventilatoren zur Belüftung von Tunneln sind grundsätzlich bekannt. Derartige Strahlventilatoren be- und entlüften Tunnel, insbesondere Straßentunnel, sodass hohe Konzentrationen von Abgasen in den Tunneln vermieden werden können. Strahlventilatoren erzeugen durch einen in einem Ventilatorschacht angeordneten Ventilator einen Luftstrom, der an einem Ende des Tunnels in den Tunnel eintritt und an einem anderen Ende des Tunnels wieder austritt. Die Eintritte und Austritte dieses Luftstromes können auch an von den Enden des Tunnels verschiedenen Orten stattfinden, beispielsweise durch Luftzuströmungen in der Mitte des Tunnels. Um Geräuschemissionen des Strahlventilators zu reduzieren, weisen diese üblicherweise Schalldämpfer auf.

Der Luftstrom innerhalb eines Tunnels weist ein Geschwindigkeitsprofil auf, wobei die Strömungsgeschwindigkeit in Boden-, Decken- und Seitenabschnitten gering ist und hin zu einem mittigen Abschnitt des Tunnels zunimmt. Die höchste Strömungsgeschwindigkeit lässt sich in der Regel in der Tunnelmitte erreichen. Strömungstechnisch wäre es vorteilhaft, den Strahlventilator in der Tunnelmitte anzuordnen. Eine solche Anordnung würde jedoch die Durchfahrtshöhe im Tunnel reduzieren und ist deshalb in der Praxis in der Regel nicht praktikabel, da entweder die Höhe nicht ausreichend wäre oder die Höhe des Tunnels überproportional erhöht werden müsste.

Infolgedessen werden Strahlventilatoren üblicherweise in Wand- und/oder Deckennähe des Tunnels angeordnet. Die Ventilatorleistung wird jedoch immer weniger in eine effektive Luftströmung durch den gesamten Tunnel umgesetzt, je näher der Strahlventilator an der Tunnelwand bzw. der Tunneldecke angeordnet ist. Dies bedeutet insbesondere, dass, je näher ein Strahlventilator an der Tunnelwand bzw. der Tunneldecke angeordnet ist, desto schlechter ist sein Wirkungsgrad.

In der DE19920513A1 ist ein Strahlventilator gelehrt, der eine Düsenanordnung am Ventilatoreinlass und am Ventilatorauslass aufweist. Der Strahlventilator saugt die Luft aus der Tunnelmitte leichter an und stößt die durch den Ventilator beschleunigte Luftströmung in Richtung der Tunnelmitte wieder aus. Dieser Strahlventilator verbessert die Belüftung von Tunneln, jedoch wird die Durchfahrtshöhe durch den Strahlventilator negativ beeinflusst.

Weiter ist aus der Druckschrift US 2014 299 402 A1 ein Strahlventilator bekannt.

Da Strahlventilatoren zur Belüftung von Tunneln die Durchfahrtshöhe reduzieren und somit gegebenenfalls eine Tunnelhöhe größer vorgesehen werden muss, ist es eine Anforderung an Strahlventilatoren, dass diese die lichte Höhe möglichst wenig negativ beeinflussen. Darüber hinaus ist es eine Anforderung an Strahlventilatoren, dass bei der Bereitstellung eines definierten Luftstroms durch den Tunnel möglichst wenige Strahlventilatoren eingesetzt werden, da die Strahlventilatoren als solche und darüber hinaus deren Installation und Wartung sowie die zu verlegenden Kabel hohe Kosten verursachen.

Es ist daher eine Aufgabe der Erfindung, einen Strahlventilator zur Belüftung von Tunneln, insbesondere von Straßentunneln, ein Strahlventilatorsystem zur Belüftung von Tunneln, insbesondere von Straßentunneln, und ein Verfahren zur Herstellung eines Strahlventilators zur Belüftung von Tunneln, insbesondere von Straßentunneln, bereitzustellen, die einen oder mehrere der genannten Nachteile vermindern oder beseitigen. Insbesondere ist es eine Aufgabe der Erfindung, eine Lösung bereitzustellen, die die Anzahl von erforderlichen Strahlventilatoren innerhalb eines Tunnels und/oder die Kosten für Strahlventilatoren zur Belüftung eines Tunnels reduziert.

Gemäß der Erfindung wird diese Aufgabe gelöst durch einen Strahlventilator zur Belüftung von Tunneln, mit der Merkmale des Anspruchs 1.

Der Erfindung liegt die Erkenntnis zugrunde, dass die Schalldämpfer eines Strahlventilators einen wesentlichen Einfluss auf die lichte Höhe zwischen Strahlventilator und Fahrbahn haben. Da der Wirkungsgrad eines Strahlventilators abnimmt, je näher dieser an der Tunneldecke oder der Tunnelwand angeordnet ist, werden bekannte Strahlventilatoren entweder mit einem größeren Abstand zur Tunneldecke oder zur Tunnelwand angeordnet oder der Schalldämpfer wird geneigt zur Ventilatoreinheit angeordnet, sodass der Luftstrom in die Tunnelmitte gerichtet ist.

Durch die geneigte Anordnung der Schalldämpfer wird jedoch die lichte Höhe zwischen Strahlventilator und Fahrbahn reduziert. Alternativ kann auch ein Strahlventilator mit im Wesentlichen nicht geneigten Schalldämpfern eingesetzt werden, dann muss jedoch die Ventilatoreinheit einen großen Durchmesser aufweisen, sodass die lichte Höhe ebenfalls reduziert wird. Des Weiteren besteht die Möglichkeit, die Anzahl an Strahlventilatoren zu erhöhen, dies ist jedoch regelmäßig aus wirtschaftlicher Perspektive keine geeignete Lösung.

Auf geschickte Art und Weise ermöglicht der im Vorherigen beschriebene Strahlventilator die Anordnung des Strahlventilators unmittelbar unter einer Tunneldecke und ermöglicht darüber hinaus eine große lichte Höhe zwischen dem Strahlventilator und einer Fahrbahn, indem sich zwischen dem distalen Abschnitt und dem proximalen Abschnitt ein Winkel einstellt, sodass insbesondere der distale Abschnitt gegenüber der Ventilatoreinheit und/oder dem proximalen Abschnitt geneigt ist. Der proximale Abschnitt kann koaxial zur Ventilatoreinheit angeordnet sein. Somit kombiniert der im Vorherigen beschriebene Strahlventilator die Vorteile eines Strahlventilators ohne geneigte Schalldämpfer hinsichtlich der lichten Höhe und die Vorteile eines Strahlventilators mit geneigten Schalldämpfern hinsichtlich des effektiven Luftstromes.

Die Erfindung ermöglicht somit, einen Strahlventilator mit einem größeren Durchmesser vorzusehen, ohne die lichte Höhe zu reduzieren. Ein von einem Strahlventilator erzeugter Schub ermittelt sich unter anderem aus der vierten Potenz des Durchmessers. Beispielsweise führt eine Durchmesservergrößerung von 12 % zu einer Erhöhung des Schubs von 50 %. Infolgedessen kann beispielsweise durch die Vergrößerung der Strahlventilatoren um eine Standardgröße die Anzahl an Strahlventilatoren für einen Tunnel um 30 % bis 35 % reduziert wird, sodass die Kosten für die Entlüftung deutlich sinken. Der Erfinder hat ferner herausgefunden, dass auch eine Vergrößerung um zwei Standardgrößen möglich ist, sodass die Anzahl an Strahlventilatoren für einen Tunnel um 60 % reduziert wird. Die Standardgrößen ergeben sich in Deutschland beispielsweise aus einer Norm.

Darüber hinaus ist zu berücksichtigen, dass es für Tunnel behördliche Auflagen zur Höhe des Schallpegels gibt. Für einen gegebenen Schub ist die Länge des Schalldämpfers in der Regel in einem engen Auslegungsfenster festgelegt. Die im Stand der Technik bekannten, zur Fahrbahn geneigten Schalldämpfer waren hinsichtlich ihrer Länge beschränkt, um eine ausreichende lichte Höhe zu gewährleisten. Die Erfindung ermöglicht nun, den Schalldämpfer in einer beliebigen Länge vorzusehen, da eine Verlängerung des proximalen Abschnitts nicht zu einer Verringerung der lichten Höhe führt.

Der Strahlventilator umfasst die Ventilatoreinheit zur Erzeugung eines Luftstroms. Die Ventilatoreinheit weist üblicherweise einen Ventilatorschacht auf, in dem eine Luftschraube rotatorisch gelagert ist. Die Luftschraube ist üblicherweise mit einem elektrischen Antrieb gekoppelt, der die Luftschraube rotatorisch antreibt. Die Ventilatoreinheit weist üblicherweise in Strömungsrichtung einen Einlass und einen Auslass auf. Da es vorteilhaft sein kann, dass die Strömungsrichtung umgekehrt wird, kann der Einlass auch als Auslass wirken und der Auslass als Einlass. An dem Einlass und/oder an dem Auslass ist jeweils vorzugsweise ein Schalldämpfer angeordnet. Zumindest ist an dem Einlass oder an dem Auslass ein Schalldämpfer angeordnet.

Der Schalldämpfer weist zumindest einen proximalen Abschnitt und einen distalen Abschnitt auf. Der proximale Abschnitt ist der Ventilatoreinheit zugewandt, wobei der distale Abschnitt der Ventilatoreinheit abgewandt ist. Zwischen dem distalen Abschnitt und dem proximalen Abschnitt stellt sich der Winkel ein, sodass der distale Abschnitt geneigt zu dem proximalen Abschnitt ausgerichtet ist.

Der Winkel **ist** ein Außenwinkel und/oder ein Innenwinkel. Es ist insbesondere bevorzugt, dass eine Durchtrittsachse des proximalen Abschnitts und eine Durchtrittsachse des distalen Abschnitts einen Durchtrittswinkel einschließen und/oder nicht parallel ausgerichtet sind. Der proximale Abschnitt des Schalldämpfers kann beispielsweise als ein zylinderförmiges Mantelelement ausgebildet sein. Darüber hinaus kann auch der distale Abschnitt als ein zylinderförmiges Mantelelement ausgebildet sein. Der Schalldämpfer kann einteilig oder zweiteilig ausgebildet sein.

Gemäß einer bevorzugten Ausführungsvariante des Strahlventilators ist vorgesehen, dass der distale Abschnitt ausgebildet ist, einen von der Ventilatoreinheit erzeugten Luftstrom von einem radial außenliegenden Abschnitt des Tunnels in einen im Wesentlichen mittigen Abschnitt des Tunnels zu leiten. Darüber hinaus kann der distale Abschnitt ausgebildet sein, dass aus einem im Wesentlichen mittigen Abschnitt des Tunnels ein von der Ventilatoreinheit erzeugter Luftstrom in die Ventilatoreinheit geleitet wird. Da die Strömungsrichtung durch die Ventilatoreinheit umkehrbar ist, kann somit der distale Abschnitt einerseits zum Ausblasen oder zum Ansaugen der Luft verwendet werden. Durch eine derartige Ausbildung des distalen Abschnitts wird ein vorteilhafter Luftstrom im Inneren eines Tunnels erreicht.

Eine weitere Fortbildung des Strahlventilators zeichnet sich dadurch aus, dass der proximale Abschnitt eine proximale Durchströmrichtung und der distale Abschnitt eine distale Durchströmrichtung definieren, wobei die proximale Durchströmrichtung mit der distalen Durchströmrichtung einen Strömungswinkel einschließt. Die proximale Durchströmrichtung kann im Betrieb beispielsweise im Wesentlichen parallel zu einer Tunnellängsachse ausgerichtet sein. Die distale Durchströmrichtung ist vorzugsweise im Betrieb des Strahlventilators von einer Tunneldecke bzw. einer Tunnelwand in Richtung eines mittigen Abschnitts des Tunnels gerichtet. Infolgedessen stellt sich der Strömungswinkel zwischen der proximalen Durchströmrichtung und der distalen Durchströmrichtung ein.

Darüber hinaus ist es gemäß der Erfindung vorgesehen, dass die Ventilatoreinheit eine Ventilatordurchströmrichtung definiert, wobei die Ventilatordurchströmrichtung und/oder die proximale Durchströmrichtung mit der distalen Durchströmrichtung den Strömungswinkel einschließt bzw. einschließen. Der Strömungswinkel korrespondiert insbesondere zum Winkel.

Unter den vorherigen genannten Durchströmrichtungen, also der proximalen Durchströmrichtung, der distalen Durchströmrichtung und der Ventilatordurchströmrichtung, ist insbesondere eine Hauptdurchströmrichtung zu verstehen. Die Hauptdurchströmrichtung ist dadurch definiert, dass diese die grundsätzliche Strömungsrichtung im Inneren des Strahlventilators darstellt. Selbstverständlich kann es beispielsweise in der Nähe einer inneren Wandung des Strahlventilators oder an innerhalb des Strahlventilators angeordneten Elementen zu Strömungen kommen, die teilweise quer oder auch entgegengesetzt zur Hauptdurchströmrichtung gerichtet sind. Derartige im Inneren des Strahlventilators vorkommenden lokalen Strömungsrichtungen sind jedoch mit den im Vorherigen genannten Durchströmrichtungen in der Regel nicht gemeint.

In einer weiteren bevorzugten Ausführungsvariante ist vorgesehen, dass eine Ventilatordurchströmrichtung der Ventilatoreinheit und die proximale Durchströmrichtung im Wesentlichen parallel zueinander ausgerichtet sind. In vorteilhafter Weise wird somit eine geringe Auskraglänge quer zur Tunnelachse gewährleistet.

Es ist gemäß der Erfindung vorgesehen, dass der Strömungswinkel zwischen 6° und 8° beträgt. Die Erfinder haben herausgefunden, dass gerade bei derartigen Strömungswinkeln eine gute Strömung im Inneren eines Tunnels unter Berücksichtigung einer geringen Anzahl an Strahlventilatoren erreicht werden kann.

Darüber hinaus ist es bevorzugt, dass der proximale Abschnitt eine proximale Durchtrittsachse und der distale Abschnitt eine distale Durchtrittsachse definieren, wobei die proximale Durchtrittsachse mit der distalen Durchtrittsachse einen Durchtrittswinkel einschließt. Darüber hinaus ist es bevorzugt, dass die Ventilatoreinheit eine Ventilatordurchtrittsachse definiert und die Ventilatordurchtrittsachse und die proximale Durchtrittsachse im Wesentlichen parallel zueinander ausgerichtet sind, wobei diese in einer bevorzugten Fortbildung auch koaxial ausgerichtet sein können. Darüber hinaus ist es bevorzugt, dass die proximale Durchtrittsachse und die distale Durchtrittsachse einen Winkel zwischen 2° und 15°, insbesondere zwischen 4° und 10°, vorzugsweise zwischen 6° und 8°, einschließen.

**In** einer weiteren bevorzugten Ausführungsvariante des Strahlventilators ist vorgesehen, dass der proximale Abschnitt zwischen dem distalen Abschnitt und der Ventilatoreinheit angeordnet ist.

Insbesondere ist es bevorzugt, dass der proximale Abschnitt in Ventilatordurchströmrichtung und/oder in proximaler Durchströmrichtung und/oder in distaler Durchströmrichtung zwischen dem distalen Abschnitt und der Ventilatoreinheit angeordnet ist. Durch eine derartige Anordnung wird der Luftstrom durch den Strahlventilator in vorteilhafter Weise beeinflusst.

Eine weitere bevorzugte Fortbildung des Strahlventilators zeichnet sich dadurch aus, dass der Schalldämpfer zweiteilig mit einer ersten Schalldämpfereinheit und einer zweiten Schalldämpfereinheit ausgebildet ist, wobei die erste Schalldämpfereinheit den proximalen Abschnitt und die zweite Schalldämpfereinheit den distalen Abschnitt aufweist. Durch einen derartig ausgebildeten Strahlventilator kann eine einfache und kostengünstige Konstruktion dieses den Luftstrom positiv beeinflussenden Strahlventilators gewährleistet werden.

Erfindungsgemäss zeichnet der Strahlventilator sich dadurch aus, dass sich der proximale Abschnitt in proximaler Durchströmrichtung mit einer proximalen Erstreckung und der distale Abschnitt in distaler Durchströmrichtung mit einer distalen Erstreckung erstreckt. Eine weitere bevorzugten Ausführungsvariante zeichnet sich dadurch aus, dass die distale Erstreckung kleiner als die proximale Erstreckung ist. In dieser bevorzugten Ausführungsvariante ist das Verhältnis aus distaler Erstreckung und proximaler Erstreckung kleiner 1. In einer weiteren bevorzugten Ausführungsvariante des Strahlventilators ist vorgesehen, dass das Verhältnis aus distaler Erstreckung und proximaler Erstreckung zwischen 0,05 und 0,4, insbesondere zwischen 0,1 und 0,3 beträgt. Die Erfinder haben herausgefunden, dass insbesondere bei derartigem Verhältnis eine weitere Verbesserung der Strömungsverhältnisse im Inneren eines Tunnels erreicht werden kann.

Darüber hinaus ist der Strahlventilator erfindungsgemäss dahingehend fortgebildet, dass die Ventilatoreinheit und/oder der Schalldämpfer einen Strömungsdurchmesser aufweist bzw. aufweisen, und das Verhältnis aus distaler Erstreckung und Strömungsdurchmesser zwischen 0,45 und 0,55, beträgt, und das Verhältnis aus proximaler Erstreckung und Strömungsdurchmesser zwischen 2 und 3, beträgt.

Der Strömungsdurchmesser ist insbesondere eine Abmessung des Querschnitts, dessen Flächenorthogonale parallel zur Durchströmrichtung und/oder zur Durchtrittsachse ausgerichtet ist. Der Strömungsdurchmesser der Ventilatoreinheit ist in der Regel unter Vernachlässigung von innerhalb der Ventilatoreinheit eingebauten Elementen und/oder Systemen zu verstehen.

**In** einer weiteren bevorzugten Ausführungsvariante des Strahlventilators ist vorgesehen, dass dieser einen zweiten Schalldämpfer umfasst, der vorzugsweise die gleichen Merkmale aufweist, wie der Schalldämpfer, wobei der Schalldämpfer an einem ersten Ende und der zweite Schalldämpfer an einem in Ventilatordurchströmrichtung dem ersten Ende gegenüberliegend angeordneten zweiten Ende der Ventilatoreinheit angeordnet ist. Durch den Schalldämpfer und den zweiten Schalldämpfer wird die Geräuschimmission des Strahlventilators weiter reduziert. Insbesondere wird somit ein spiegelsymmetrischer Stahlventilator ermöglicht, sodass eine Umkehrung der Strömungsrichtung in vorteilhafter Weise ermöglicht wird.

**In** einer weiteren bevorzugten Ausführungsvariante ist vorgesehen, dass der Strahlventilator eine Befestigungseinheit umfasst, die angeordnet und ausgebildet ist, den Strahlventilator derart an einer Tunneldecke und/oder einer Tunnelwand zu befestigen, dass eine Auskragweite weniger als das 1,3-fache, insbesondere weniger als das 1,1-fache, des Strömungsdurchmessers beträgt. Darüber hinaus ist es bevorzugt, dass die distale Durchströmrichtung auf einer Auslassseite des Strahlventilators in einen im Wesentlichen mittigen Abschnitt des Tunnels gerichtet ist.

Darüber hinaus kann es bevorzugt sein, dass der Strahlventilator ein Düsenelement aufweist, das ein Mantelsegment umfasst, dass sich von einem Eintritt zu einem Austritt mit einem ringsegmentförmigen Querschnitt erstreckt und eine Düsen-Durchströmrichtung definiert, wobei das Mantelsegment einen an den Austritt angrenzenden, umfangsseitigen Öffnungsabschnitt aufweist, und darüber hinaus Anschlussmittel umfasst, die zur Kopplung des Düsenelements mit dem Schalldämpfer und/oder dem zweiten Schalldämpfer ausgebildet sind.

Gemäß einem weiteren Aspekt wird die eingangs genannte Aufgabe gelöst durch ein Strahlventilatorsystem zur Belüftung von Tunneln, insbesondere von Straßentunneln, umfassend mindestens einen Strahlventilator nach einer der im Vorherigen beschriebenen Ausführungsvarianten, wobei der mindestens eine Strahlventilator ein Versorgungskabel aufweist, das den Strahlventilator mit einer Stromversorgung koppelt.

Der Erfindung liegt die Erkenntnis zugrunde, dass ca. 1/3 der Gesamtkosten eines Strahlventilatorsystems auf die elektrische Ausstattung, wie z.B. Schaltschränke, Kabel, usw., entfällt. Aufgrund dessen ist die Reduktion der Gesamtanzahl an Strahlventilatoren für ein Strahlventilatorsystem vorteilhaft, da sich die insgesamt zu verlegende Kabellänge reduziert. Da ein weiteres Drittel der Gesamtkosten auf die Installation und Montage entfällt, wird hiermit ein weiterer Kostenpunkt reduziert.

Bevorzugte Ausführungsbeispiele werden exemplarisch anhand der beiliegenden Figuren erläutert. Es zeigen:
- Fig. 1:: eine schematische, zweidimensionale Schnittansicht einer beispielhaften Ausführungsform eines Strahlventilators;
- Fig. 2:: eine schematische, dreidimensionale Seitenansicht eines im Stand der Technik und eines erfindungsgemäßen Strahlventilators;
- Fig. 3:: eine schematische, dreidimensionale Seitenansicht eines im Stand der Technik und eines erfindungsgemäßen Strahlventilators; und
- Fig. 4:: eine schematische Ansicht eines Verfahrens.

In den Figuren sind gleiche oder im Wesentlichen funktionsgleiche bzw. -ähnliche Elemente mit den gleichen Bezugszeichen bezeichnet.

Der Strahlventilator 100 erstreckt sich von einem Einlass 102 hin zu einem Auslass 104. In dieser beispielhaften Darstellung strömt die Luft am Einlass 102 in den Strahlventilator 100 ein und strömt am Auslass 104 wieder hinaus. Die Strömungsrichtung des Strahlventilators 100 kann jedoch auch umgekehrt werden, sodass die Luft an dem Auslass 104 in den Strahlventilator 100 eintritt und am Einlass 102 aus dem Strahlventilator 100 austritt. Der Strahlventilator 100 weist eine Ventilatoreinheit 106, einen ersten Schalldämpfer 110 und einen zweiten Schalldämpfer 130 auf. Die Ventilatoreinheit 106 definiert eine Ventilatordurchströmrichtung 108. Im bestimmungsgemäßen Betrieb des Strahlventilators 100 ist die Ventilatordurchströmrichtung 108 im Wesentlichen parallel zu einer Tunnellängsachse ausgerichtet.

Der erste Schalldämpfer 110 weist einen proximalen Abschnitt 112 mit einer proximalen Durchströmrichtung 114 und einem distalen Abschnitt 116 mit einer distalen Durchströmrichtung 118 auf. Zwischen dem distalen Abschnitt 116 und dem proximalen Abschnitt 112 stellt sich ein Winkel 122 ein. Aufgrund dieses Winkels 122 stellt sich darüber hinaus ein Winkel zwischen der proximalen Durchströmrichtung 114 und der distalen Durchströmrichtung 118 ein, nämlich der Strömungswinkel 120. In der vorliegenden beispielhaften Ausführungsform ist die Summe aus dem Strömungswinkel 120 und dem an der Außenhaut zwischen dem distalen Abschnitt 116 und dem proximalen Abschnitt 112 sich einstellenden Winkel 122 zusammen 180 Bogengrad.

Auf einer in Ventilatordurchströmrichtung 108, dem ersten Schalldämpfer 110 abgewandten Seite des Strahlventilators 100, ist der zweite Schalldämpfer 130 angeordnet. Der zweite Schalldämpfer 130 weist analog zum ersten Schalldämpfer 110 einen proximalen Abschnitt 132 und einen distalen Abschnitt 134 auf, zwischen denen sich ein Winkel 136 einstellt.

Der Strahlventilator 100 kann mit einer Befestigungseinheit 138 an einer Tunnelwand oder einer Tunneldecke befestigt werden. Durch den Aufbau der Schalldämpfer mit distalen Abschnitten 116, 134 und proximalen Abschnitten 112, 132 wird ermöglicht, dass die Ventilatoreinheit 106 und die proximalen Abschnitte 112, 132 wand- oder deckennah angeordnet werden können. Trotz dieser decken- bzw. wandnahen Anordnung wird durch die abgeknickten distalen Abschnitte 116, 134 ein großer Schub durch den Strahlventilator 100 auf den Luftstrom generiert. Infolgedessen kann der Strahlventilator 100 mit einem geringeren Strömungsdurchmesser ausgeführt werden oder die Gesamtanzahl an Strahlventilatoren in einem Tunnel kann reduziert werden.

Dieser Vorteil wird durch die Darstellung in den Figuren 2 und 3 deutlich. In der Figur 2 ist auf der linken Seite ein im Stand der Technik bekannter Strahlventilator 200 gezeigt. Dieser Strahlventilator 200 ist an einer Tunneldecke 202 über einer Fahrbahn 204 angeordnet. Durch die Beabstandung von Tunneldecke 202 und Fahrbahn 204 sowie durch die Auskraglänge 208 ergibt sich eine lichte Höhe 206. Die lichte Höhe 206 definiert mit einem Sicherheitsabstand die Durchfahrtshöhe des Tunnels. Der konventionelle Strahlventilator 200 muss eine größere Beabstandung von der Tunneldecke 202 aufweisen, damit sein Wirkungsgrad nicht zu gering ist.

Durch die Beabstandung von der Tunneldecke 202 wird die lichte Höhe 206 deutlich reduziert. Im vorliegenden Beispiel beträgt bei einer Gesamthöhe zwischen der Fahrbahn 204 und der Decke 202 von 4 bis 5 Strömungsdurchmessern die lichte Höhe lediglich das 2,5 bis 3,5-fache des Strömungsdurchmessers.

Im Gegensatz hierzu kann mit dem auf der rechten Seite dargestellten Strahlventilator 210 eine größere lichte Höhe 216 von dem Drei- bis Vierfachen des Strömungsdurchmessers erreicht werden. Darüber hinaus kann der Strahlventilator 210 eine geringere Beabstandung von der Tunneldecke 212 aufweisen. Die Auskraglänge 218 ist durch die geringere Beabstandung von der Tunneldecke 212 im Vergleich zur Anordnung des Strahlventilators 210 kleiner, nämlich in etwa das 0,4-fache des Strömungsdurchmessers.

**In** Figur 3 ist ebenfalls der Vergleich zwischen zwei Strahlventilatoren gezeigt, nämlich dem konventionellen Strahlventilator 200 und dem Strahlventilator 210 gemäß der Erfindung. Aufgrund der geringeren Beabstandung von der Tunneldecke 212 kann ein größerer Durchmesser für den Strahlventilator 210 gewählt werden, sodass die gleiche Auskraglänge 208, 218 erreicht wird. Durch den größeren Strömungsdurchmesser des Strahlventilators 210 kann jedoch ein größerer Schub erreicht werden, sodass eine geringere Anzahl an Strahlventilatoren 210 in dem Tunnel angeordnet werden müssen. Dies reduziert die Montage und Installationsarbeiten sowie die insgesamt zu verlegende Kabellänge signifikant. Infolgedessen reduzieren sich die Kosten für die Belüftung des Tunnels.

**In** Figur 4 ist eine schematische Ansicht eines Verfahrens gezeigt. **In** Schritt 300 wird eine Ventilatoreinheit 106 zur Erzeugung eines Luftstroms bereitgestellt. **In** Schritt 302 wird ein Schalldämpfer 110, 130 mit einem proximalen Abschnitt 112, 132 und einem an den proximalen Abschnitt 112, 132 angrenzenden distalen Abschnitt 116, 134 bereitgestellt, wobei der distale Abschnitt 116, 134 und der proximale Abschnitt 112, 132 einen Winkel 122, 136 miteinander einschließen. **In** Schritt 304 wird der Schalldämpfer 110, 130 an der Ventilatoreinheit 106 befestigt, wobei der proximale Abschnitt 112, 132 der Ventilatoreinheit 106 zugewandt ist und der distale Abschnitt 116, 134 der Ventilatoreinheit 106 abgewandt ist. Der proximale Abschnitt 112, 132 kann beispielsweise Befestigungsmittel zur Befestigung an der Ventilatoreinheit 106 aufweisen.

### BEZUGSZEICHENLISTE

- 100: Strahlventilator
- 102: Einlass
- 104: Auslass
- 106: Ventilatoreinheit
- 108: Ventilatordurchströmrichtung
- 110: erster Schalldämpfer
- 112: proximaler Abschnitt
- 114: proximale Durchströmrichtung
- 116: distaler Abschnitt
- 118: distale Durchströmrichtung
- 120: Strömungswinkel
- 122: Winkel
- 130: zweiter Schalldämpfer
- 132: proximaler Abschnitt
- 134: distaler Abschnitt
- 136: Winkel
- 138: Befestigungseinheit
- 200: erster Strahlventilator
- 202: Tunneldecke
- 204: Fahrbahn
- 206: lichte Höhe
- 208: Auskraglänge
- 210: zweiter Strahlventilator
- 212: Tunneldecke
- 214: Fahrbahn
- 216: lichte Höhe
- 218: Auskraglänge

## Patentansprüche

1. Strahlventilator (100, 210) zur Belüftung von Tunneln, insbesondere von Straßentunneln, umfassend
- eine Ventilatoreinheit (106) zur Erzeugung eines Luftstroms,
- einen an der Ventilatoreinheit (106) angeordneten Schalldämpfer (110, 130) mit einem proximalen Abschnitt (112) und einem an den proximalen Abschnitt (112) angrenzenden distalen Abschnitt (116), wobei sich der proximale Abschnitt (112) in proximaler Durchströmrichtung (114) mit einer proximalen Erstreckung und der distale Abschnitt (116) in distaler Durchströmrichtung (118) mit einer distalen Erstreckung erstreckt,
- **dadurch gekennzeichnet, dass** sich an der Außenhaut zwischen dem distalen Abschnitt (116) und dem proximalen Abschnitt (112) derart ein Winkel (120, 122) einstellt, dass sich ein Strömungswinkel (120) zwischen der proximalen Durchströmrichtung (114) und der distalen Durchströmrichtung (118) derart einstellt, dass die Summe aus dem Strömungswinkel (120) und dem Winkel (122) zusammen 180 Bogengrad beträgt, wobei
- die Ventilatoreinheit (106) und der Schalldämpfer (110, 130) einen Strömungsdurchmesser aufweisen, und
- das Verhältnis aus distaler Erstreckung und Strömungsdurchmesser zwischen 0,45 und 0,55, beträgt, und
- das Verhältnis aus proximaler Erstreckung und Strömungsdurchmesser zwischen 2 und 3, beträgt, wobei
- der proximale Abschnitt (112) eine proximale Durchströmrichtung (114) und der distale Abschnitt (116) eine distale Durchströmrichtung (118) definieren, wobei die proximale Durchströmrichtung mit der distalen Durchströmrichtung einen Strömungswinkel (120) zwischen 6 Grad und 8 Grad einschließt.

2. Strahlventilator (100, 210) nach Anspruch 1, wobei
der distale Abschnitt (116) ausgebildet ist, einen von der Ventilatoreinheit (106) erzeugten Luftstrom von einem radial außenliegenden Abschnitt des Tunnels in einen im Wesentlichen mittigen Abschnitt des Tunnels zu leiten und/oder aus einem im Wesentlichen mittigen Abschnitt des Tunnels in die Ventilatoreinheit (106) zu leiten.

3. Strahlventilator (100, 210) nach einem der vorherigen Ansprüche, wobei
eine Ventilatordurchströmrichtung (108) der Ventilatoreinheit (106) und die proximale Durchströmrichtung (114) im Wesentlichen parallel zueinander ausgerichtet sind.

4. Strahlventilator (100, 210) nach einem der vorherigen Ansprüche, wobei
der proximale Abschnitt (112) zwischen dem distalen Abschnitt (116) und der Ventilatoreinheit (106) angeordnet ist.

5. Strahlventilator (100, 210) nach einem der vorherigen Ansprüche, wobei
der Schalldämpfer (110, 130) zweiteilig mit einer ersten Schalldämpfereinheit und einer zweiten Schalldämpfereinheit ausgebildet ist, wobei die erste Schalldämpfereinheit den proximalen Abschnitt (112) und die zweite Schalldämpfereinheit den distalen Abschnitt (116) aufweist.

6. Strahlventilator (100, 210) nach einem der vorherigen Ansprüche, wobei
die distale Erstreckung kleiner als die proximale Erstreckung ist.

7. Strahlventilator (100, 210) nach einem der vorherigen Ansprüche, umfassend
einen zweiten Schalldämpfer (110, 130), der vorzugsweise die gleichen Merkmale aufweist, wie der Schalldämpfer (110, 130), wobei der Schalldämpfer (110, 130) an einem ersten Ende und der zweite Schalldämpfer (110, 130) an einem in Ventilatordurchströmrichtung dem ersten Ende gegenüberliegend angeordneten zweiten Ende der Ventilatoreinheit (106) angeordnet ist.

8. Strahlventilator (100, 210) nach einem der vorherigen Ansprüche, umfassend eine Befestigungseinheit (138), die angeordnet und ausgebildet ist,
- den Strahlventilator (100, 210) derart an einer Tunneldecke und/oder einer Tunnelwand zu befestigen, dass eine Auskragweite weniger als das 1,3-fache, insbesondere weniger als das 1,1-fache, des Strömungsdurchmessers beträgt, und/oder
- dass die distale Durchströmrichtung (118) auf einer Auslassseite des Strahlventilators in einen im Wesentlichen mittigen Abschnitt des Tunnels gerichtet ist.

9. Strahlventilatorsystem zur Belüftung von Tunneln, insbesondere von Straßentunneln, umfassend
- mindestens einen Strahlventilator (100, 210) nach einem der vorherigen Ansprüche,
- wobei der mindestens eine Strahlventilator (100, 210) ein Versorgungskabel aufweist, das den Strahlventilator (100, 210) mit einer Stromversorgung koppelt.

## Claims

1. A jet fan (100, 210) for ventilating tunnels, in particular road tunnels, comprising
- a fan unit (106) for generating an air stream,
- a silencer (110, 130) arranged on the fan unit (106) with a proximal section (112) and a distal section (116) adjacent to the proximal section (112), wherein the proximal section (112) extends in the proximal flow direction (114) with a proximal extension and the distal section (116) extends in the distal flow direction (118) with a distal extension,
- **characterized in that** an angle (120, 122) is set on the outer skin between the distal section (116) and the proximal section (112) in such a way that a flow angle (120) is set between the proximal flow direction (114) and the distal flow direction (118) in such a way that the sum of the flow angle (120) and the angle (122) together is 180 arc degrees, wherein
- - the fan unit (106) and the silencer (110, 130) have a flow diameter, and
- the ratio of the distal extension to the flow diameter is between 0.45 and 0.55 and
- the ratio of the proximal extension to the flow diameter is between 2 and 3, wherein
the proximal section (112) defines a proximal flow direction (114) and a distal section (116) defines a distal flow direction (118), wherein the proximal flow direction (114) forms a flow angle (120) between 6° and 8°with the distal flow direction (118)..

2. The jet fan (100, 210) according to claim 1, wherein
the distal section (116) is designed to guide an air stream generated by the fan unit (106) from a radially outer section of the tunnel into a substantially center section of the tunnel and/or from a substantially center section of the tunnel into the fan unit (106)..

3. The jet fan (100, 210) according to one of the preceding claims, wherein
a fan flow direction (108) of the fan unit (106) and the proximal flow direction (114) are aligned substantially parallel to each other.

4. The jet fan (100, 210) according to one of the preceding claims, wherein
the proximal section (112) is arranged between the distal section (116) and the fan unit (106),

5. The jet fan (100, 210) according to one of the preceding claims, wherein
the silencer (110, 130) is designed in two parts with a first silencer unit and a second silencer unit, the first silencer unit having the proximal section (112) and the second silencer unit having the distal section (116).

6. The jet fan (100, 210) according to one of the preceding claims, wherein
the distal extension is smaller than the proximal extension.

7. The jet fan (100, 210) according to any one of the preceding claims, comprising
a second silencer (110, 130), which preferably has the same features as the [sic; first] silencer (110, 130), wherein the [sic; first] silencer (110, 130) is arranged on a first end and the second silencer (110, 130) is arranged on a second end of the fan unit (106) in the fan flow direction opposite the first end.

8. The jet fan (100, 210) according to any one of the preceding claims, comprising a fastening unit (138), which is arranged and formed
- to fasten the jet fan (100, 210) on a tunnel ceiling and/or tunnel wall so that a projection length is less than 1.3 times, in particular less than 1.1 times the flow diameter, and/or
- that the distal flow direction (118) on an outlet side of the jet fan is directed into a substantially center section of the tunnel.

9. A jet fan system for ventilating tunnels, in particular road tunnels, comprising
- at least one jet fan (100, 210) according to one of the preceding claims,
wherein the at least one jet fan (100, 210) has a supply cable that connects the jet fan (100, 210) to a power supply.

## Revendications

1. Ventilateur accélérateur (100, 210) destiné à la ventilation de tunnels, en particulier de tunnels routiers, comprenant
- une unité de ventilation (106) destinée à générer un courant d'air,
- un silencieux (110, 130) disposé sur l'unité de ventilateur (106), comportant une section proximale (112) et une section distale (116) adjacente à la section proximale (112), la section proximale (112) s'étendant dans la direction d'écoulement proximale (114) avec une étendue proximale et la section distale (116) s'étendant dans la direction d'écoulement distale (118) avec une étendue distale,
- **caractérisé en ce qu'**un angle (120, 122) se forme sur l'enveloppe extérieure entre la section distale (116) et la section proximale (112) de telle sorte qu'un angle d'écoulement (120) se forme entre la direction d'écoulement proximale (114) et la direction d'écoulement distale (118) de telle sorte que la somme de l'angle d'écoulement (120) et de l'angle (122) soit égale à 180 degrés,
- l'unité de ventilateur (106) et le silencieux (110, 130) présentant un diamètre d'écoulement, et
- le rapport entre l'étendue distale et le diamètre d'écoulement étant compris entre 0,45 et 0,55, et
- le rapport entre l'étendue proximale et le diamètre d'écoulement étant compris entre 2 et 3, la section proximale (112) définissant une direction d'écoulement proximale (114) et la section distale (116) définissant une direction d'écoulement distale (118), la direction d'écoulement proximale formant avec la direction d'écoulement distale un angle d'écoulement (120) compris entre 6 degrés et 8 degrés.

2. Ventilateur accélérateur (100, 210) selon la revendication 1,
la section distale (116) étant conçue pour diriger un courant d'air généré par l'unité de ventilateur (106) depuis une section du tunnel disposée radialement à l'extérieur vers une section sensiblement centrale du tunnel et/ou depuis une section sensiblement centrale du tunnel vers l'unité de ventilateur (106).

3. Ventilateur accélérateur (100, 210) selon l'une quelconque des revendications précédentes,
une direction d'écoulement (108) de ventilateur de l'unité de ventilateur (106) et la direction d'écoulement proximale (114) étant orientées sensiblement parallèlement l'une à l'autre.

4. Ventilateur accélérateur (100, 210) selon l'une quelconque des revendications précédentes,
la section proximale (112) étant disposée entre la section distale (116) et l'unité de ventilateur (106).

5. Ventilateur accélérateur (100, 210) selon l'une quelconque des revendications précédentes,
le silencieux (110, 130) étant conçu en deux parties, avec une première unité de silencieux et une deuxième unité de silencieux, la première unité de silencieux présentant la section proximale (112) et la deuxième unité de silencieux présentant la section distale (116).

6. Ventilateur accélérateur (100, 210) selon l'une quelconque des revendications précédentes,
l'étendue distale étant inférieure à l'étendue proximale.

7. Ventilateur accélérateur (100, 210) selon l'une quelconque des revendications précédentes,
comprenant
un deuxième silencieux (110, 130), qui présente de préférence les mêmes caractéristiques que le silencieux (110, 130), le silencieux (110, 130) étant disposé à une première extrémité et le deuxième silencieux (110, 130) étant disposé à une deuxième extrémité de l'unité de ventilateur (106) opposée à la première extrémité dans la direction d'écoulement du ventilateur.

8. Ventilateur accélérateur (100, 210) selon l'une quelconque des revendications précédentes,
comprenant une unité de fixation (138) qui est agencée et conçue
- pour fixer le ventilateur accélérateur (100, 210) sur un plafond de tunnel et/ou une paroi de tunnel de telle sorte qu'une largeur de porte-à-faux est inférieure à 1,3 fois, en particulier inférieure à 1,1 fois, le diamètre d'écoulement, et/ou
- que la direction d'écoulement distale (118) est dirigée, sur un côté de sortie du ventilateur accélérateur, dans une section sensiblement centrale du tunnel.

9. Système de ventilateur accélérateur destiné à la ventilation de tunnels, en particulier de tunnels routiers, comprenant
- au moins un ventilateur accélérateur (100, 210) selon l'une quelconque des revendications précédentes,
- l'au moins un ventilateur accélérateur (100, 210) présentant un câble d'alimentation qui couple le ventilateur accélérateur (100, 210) à une alimentation électrique.
